# EUROPÄISCHE PATENTSCHRIFT

(11) **EP 0 054 104 B1**
(45) Veröffentlichungstag und Bekanntmachung des Hinweises auf die Patenterteilung: **14.03.1984**
(21) Anmeldenummer: 81106888.1
(22) Anmeldetag: 03.09.1981
(51) Int. Cl.: F02F 1/04, B22D 19/00

(54) **Element zur gasdichten, unlösbaren Verbindung zweier Metallteile**
Gas-tight non-releasable connecting element for two metal parts
Elément de connexion étanche et pas amovible entre deux parties métalliques

(30) Priorität: 12.12.1980 DE 3046776
(43) Veröffentlichungstag der Anmeldung: 23.06.1982
(73) Patentinhaber: Klöckner-Humboldt-Deutz Aktiengesellschaft, 51149 Köln (DE)
(72) Erfinder: Jordan, Friedrich, Ing.grad., D-2283 Kürten (DE)

## Beschreibung

Die Erfindung bezieht sich auf ein Element zur formschlüssigen, gasdichten, unlösbaren Verbindung zweier Metallteile, insbesondere Zylinderkopf und Zylinderrohr einer Brennkraftmaschine.

Die bisher bekannten Arten der Verbindung zweier Metallteile, wie z. B. Schweißen, Kleben oder Verschrauben, sind nur bedingt oder unter erheblichen Schwierigkeiten anwendbar, wenn die Teile aus unterschiedlichen Werkstoffen bestehen, wie z. B. Zylinderköpfe und Zylinderrohre von Brennkraftmaschinen, wobei die Zylinderköpfe aus einer Aluminiumgußlegierung und die Zylinderrohre aus einer Graugußlegierung hergestellt sind. Da sich die Zylinderköpfe aufgrund ihrer höheren Erwärmung und ihrer Materialeigenschaften stärker ausdehnen als die Zylinderrohre, können mit den bisher üblichen Verbindungsarten keine befriedigenden Ergebnisse erzielt werden.

Bei dem gewählten Beispiel Zylinderkopf - Zylinderrohr führen die üblichen Verbindungsarten aber auch bei gleichen Werkstoffen nicht zu befriedigenden Lösungen. Bei Schraubverbindungen beispielsweise treten Dichtigkeitsprobleme auf, außerdem führt die annähernd punktförmige Krafteinleitung zu inhomogenen Spannungsverteilungen in den Bauteilen. Schweißverfahren scheiden für die üblichen Werkstoffe von Zylinderkopf und Zylinderrohr aus und die Klebetechniken sind nicht oder nur bedingt anwendbar, da die geforderte Warmfestigkeit nicht erreicht werden kann.

Der vorliegenden Erfindung liegt die Aufgabe zugrunde, eine Verbindung von Metallteilen, insbesondere Zylinderkopf und Zylinderrohr einer Brennkraftmaschine, zu ermöglichen, die den angedeuteten Problemen gerecht wird und einfach und billig herzustellen ist.

Erfindungsgemäß gelöst wird die Aufgabe dadurch, daß sich in einem der beiden Teile eine Nut befindet, die mit dem Gegenstück des zweiten Teils, das in diese Nut eingreift, einen Ringraum bildet, der mit Metall nach dem Druckgußverfahren ausgefüllt ist. Hierdurch wird eine gasdichte, unlösbare Verbindung erreicht, die sich durch hohe Festigkeit auszeichnet und je nach verwendetem Druckgußwerkstoff eine gewisse Elastizität bietet, die die Dehnungsunterschiede zwischen den Teilen ausgleicht. Als Druckgußmaterial können je nach Verwendung der zu verbindenden Teile bekannte Druckgußwerkstoffe wie Zink, Aluminium, Magnesium und Kupferlegierungen, aber auch Grauguß, Sphäroguß und Stahl verwendet werden. Besonders vorteilhaft ist es, höher schmelzende Druckgußmaterialien zu verwenden, weil dann während des Ausgießvorgangs eine metallische Verbindung zwischen dem Füllstoff und den zu verbindenden Teilen entsteht.

In weiterer Ausgestaltung der Erfindung wird vorgeschlagen, daß die Nut so ausgebildet ist, daß sie am Grund breiter ist als an der Öffnung und daß das Gegenstück, das in die Nut eingreift, am Kopf breiter ist als am Fuß, wobei der Kopf gerade so breit ist, daß er noch in die Nut eingeführt werden kann. Dadurch wirkt der eingefüllte Druckguß als Zwischenkeil und es wird ein sicherer Formschluß erreicht. Weiter wird vorgeschlagen, daß die Nut schräge Seitenwände hat, der Grund kreisbogenförmig ist und das Gegenstück die gleichen schrägen Seitenwände mit einem kreisbogenförmigen Kopf hat. Hierdurch wird ein einschlußfreies Ausgießen gewährleistet, da keine scharfen Ecken und Kanten vorhanden sind, an denen sich Verunreinigungen und Gasblasen festsetzen können. Außerdem werden durch das Vermeiden von scharfen Ekken und Kanten mögliche Ausgangspunkte von Rissen beseitigt, die sonst bei den großen mechanischen und thermischen Belastungen, die auf die Verbindung Zylinderkopf - Zylinderrohr bei einer Brennkraftmaschine einwirken, auftreten können. In weiterer Ausgestaltung können Nut oder Gegenstück oder Nut und Gegenstück in den schrägen Seitenwänden mit Einbuchtungen, Rillen oder dergl. versehen sein, um damit eine noch bessere Verklammerung zu erreichen. Bei dieser Art der Verbindung ist es vorteilhaft, mindestens je eine Einfüll- und Entlüftungsöffnung von dem gebildeten Ringraum ausgehend und nach außen verlaufend, vorzugsweise diametral angeordnet, vorzusehen. Beim Einschließen des schmelzflüssigen Materials werden die zu verbindenden Teile dann so positioniert, daß die Entlüftungsöffnung vertikal über der Einfüllöffnung liegt, um eine vollständige Füllung zu erreichen.

Zur weiteren Erläuterung der Erfindung wird auf die Zeichnungen verwiesen, in denen die Erfindung in drei Ausführungsbeispielen anhand der Verbindung Zylinderkopf - Zylinderrohr dargestellt ist.

Es zeigt
Fig. 1 eine Zylinderkopf - Zylinderrohreinheit, bei der das in die Nut eingreifende Gegenstück und das Zylinderrohr in einem Stück gefertigt sind,
Fig. 2 eine Zylinderkopf - Zylinderrohreinheit, bei der das in die Nut eingreifende Gegenstück aus einem kurzen Stahlrohr besteht, das in das Zylinderrohr eingegossen ist,
Fig. 3 eine Zylinderkopf - Zylinderrohreinjheit, bei der das in die Nut eingreifende Gegenstück aus einem in das Zylinderrohr integrierte Stahlrohr mit Flansch besteht.

In den Zeichnungen wird mit 1 ein im einzelnen nicht näher dargestellter Zylinderkopf einer Brennkraftmaschine bezeichnet, der mit einem mit 5 bezeichneten und ebenfalls nicht näher dargestellten Zylinderrohr verbunden ist. In dem Zylinderkopf 1 befindet sich eine Nut (2), die mit dem Gegenstück 6 einen Ringraum bildet, der mit Druckguß ausgefüllt ist. Mit 3 ist eine _{E}infüll-1 öffnung und mit 4 eine dazu diametral angeord-I nete Entlüftungsöffnung bezeichnet.

Bei der Ausführung nach Fig. 1 können bereits die Vorspannkräfte deutlich herabgesetzt werden, da die Dichtheit zwischen Zylinderkopf und Zylinderrohr, die nun eine Einheit bilden, bereits durch den Druckgußverband gewährleistet ist. Durch die Ausführung nach Fig. 2 wird durch das kurze in das Zylinderrohr eingegossene Stahlstützrohr zusätzlich die Festigkeit im oberen Teil des Zylinderrohres erhöht. Die in Fig. 3 darge- ;stellte Ausführung erhöht die Festigkeit im Bereich des ganzen Zylinderrohres und erlaubt es außerdem, auf Vorspannung ganz zu verzichten. Dadurch können die sonst üblichen Zugankerschrauben entfallen und es genügen kurze Befestigungsschrauben am Fuß der Zylinderkopf - Zylinderrohreinheit. Die Gefahr der Verspannung des Zylinderrohrs wird so weitgehend vermieden.

## Patentansprüche

1. Element zur formschlüssigen, gasdichten und unlösbaren Verbindung zweier Metallteile, insbesondere Zylinderkopf und Zylinderrohr einer Brennkraftmaschine, gekennzeichnet dadurch, daß sich in einem der beiden Teile eine Nut (2) befindet, die mit dem Gegenstück (6) des zweiten Teils, das in die Nut (2) eingreift, einen Ringraum bildet, der mit Metall nach dem Druckgußverfahren ausgefüllt ist.

2. Element nach Anspruch 1, gekennzeichnet dadurch, daß die Nut (2) am Grund breiter ist als an der Öffnung.

3. Element nach Anspruch 1 oder 2, gekennzeichnet dadurch, daß das Gegenstück (6) am Kopf breiter ist als am Fuß.

4. Element nach einem der vorangegangenen Ansprüche, gekennzeichnet dadurch, daß die Nut (2) schräge Seitenwände hat und der Grund kreisbogenförmig ausgebildet ist.

5. Element nach einem der vorangegangenen Ansprüche, gekennzeichnet dadurch, daß das Gegenstück (6) schräge Seitenwände hat und der Kopf kreisbogenförmig ist.

6. Element nach einem der vorangegangenen Ansprüche, gekennzeichnet dadurch, daß Nut

(2) und Gegenstück (6) in den Seitenwänden Einbuchtungen, Rillen oder dergl. aufweisen.

7. Element nach einem der vorangegangenen Ansprüche, gekennzeichnet dadurch, daß mindestens je eine Einfüll- und Entlüftungsöffnung (3, 4) vom Ringraum ausgehend und nach außen verlaufend, vorzugsweise diametral angeordnet, vorgesehen ist.

8. Element nach einem der vorangegangenen Ansprüche, gekennzeichnet dadurch, daß das Gegenstück (6) mit dem Zylinderrohr (5) in einem Teil gefertigt ist oder aus einem Rohr oder Rohrstück besteht, das in das Zylinderrohr (5) eingegossen ist.

## Claims

1. Means for connecting two metal components, such as the cylinder barrel and the cylinder head of an internal combustion engine, so as to form a matching, gas-tight and inseparable joint, characterized in that one of the two components is provided with a groove (2) forming with a counterpart (6), with which the other component is provided and which engages the groove (2), an annular chamber filled by a metal pressure-diecast thereinto.

2. Means according to claim 1, characterized in that the base of the groove (2) is wider than its open end.

3. Means according to claim 1 or claim 2, characterized in that the free end of the counterpart (6) is wider than its base.

4. Means according to any of the preceding claims, characterized in that the side walls of the groove (2) taper and that its base is arched.

5. Means according to any of the preceding claims, characterized in that the side walls of the counterpart taper and that its free end is arched.

6. Means according to any of the preceding claims, characterized in that the side walls of the groove (2) and of the counterpart (6) are provided with recesses, indents or the like.

7. Means according to any of the preceding claims, characterized in that the annular chamber is provided with at least one each inlet (3) and vent (4) extending outwardly therefrom, and in that the or each inlet is preferably arranged diametrically oppositely the or the respective vent.

8. Means according to any of the preceding claims, characterized in that the counterpart (6) is formed integrally with the cylinder barrel (5) or is a pipe or piping cast into the cylinder barrel (5).

## Revendications

1°) Elément pour relier par interpénétration de forme, de façon étanche aux gaz et inamobile, deux pièces métalliques, notamment une tête de cylindre et un tube de cylindre d'un moteur à combustion interne, élément caractérisé en ce que dans l'une des deux pièces se trouve une rainure (2) qui forme avec la partie antagoniste (6) de la seconde pièce pénétrant dans la rainure (2) un espace annulaire rempli de métal selon le procédé de la coulée sous pression.

2°) Elément selon la revendication 1, caractérisé en ce que la rainure (2) est plus large au fond qu'à l'ouverture.

3°) Elément selon la revendication 1 ou 2, caractérisé en ce que la pièce antagoniste (6) est plus large à la tête qu'au pied.

4°) Elément selon l'une des revendications précédentes, caractérisé en ce que la rainure (2) a des parois latérales obliques tandis que son fond revêt une forme en arc de cercle.

5°) Elément selon l'une des revendications précédentes, caractérisé en ce que la pièce antagoniste (6) a des parois latérales obliques et que sa tête est en forme d'arc de cercle.

6°) Elément selon l'une des revendications précédentes, caractérisé en ce que la rainure (2) et la pièce antagoniste (6) comportant, dans leur paroi latérale, des anfractuosités, des sillons, etc...

7°) Elément selon l'une des revendications précédentes, caractérisé en ce qu'il est respectivement prévu au moins un orifice de remplissage et un orifice de désaération (3,4) partant de l'espace annulaire et s'étendant vers l'extérieur, en étant de préférence diamétralement opposés.

8°) Elément selon l'une des revendications précédentes, caractérisé en ce que la partie antagoniste (6) est réalisée d'une seule pièce avec le tube de cylindre (5) ou bien est constitué d'un tube ou d'un tronçon de tube inséré au moulage dans le tube de cylindre (5).
